# EUROPÄISCHE PATENTANMELDUNG

(11) **EP 3 020 888 A1**
(43) Veröffentlichungstag der Anmeldung: **18.05.2016**
(21) Anmeldenummer: 14003861.3
(22) Anmeldetag: 17.11.2014
(51) Int. Cl.: E04G 21/32, A62B 35/00

(54) **Absturzsicherung bei vertikalen, horizontalen oder geneigten Flächen von Bauwerken**

(71) Anmelder: DL Fischer GmbH, 74348 Lauffen (DE)
(72) Erfinder: Fischer, Klaus, 74348 Lauffen (DE)
(74) Vertreter: Schmid, Barbara

(57) **Zusammenfassung**

Eine Absturzsicherung (10) bei vertikalen, horizontalen oder geneigten Flächen von Bauwerken besitzt einen Stab (22), dessen unteres Ende (24) fest an dem Bauwerk angeschraubt werden kann und ein Rohr (20), innerhalb dessen der Stab (22) angeordnet ist. An dem oberen Ende (34) des Rohrs (20) oder dem oberen Ende (32) des Stabes (22) ist zumindest einer Aufnahmeöse (44) angeordnet. Das obere Ende (32) des Stabes (22) endet etwa auf der Höhe des oberen Endes (34) des Rohrs (20) oder ragt oben aus diesem heraus. Das untere Ende (24) des Stabes (22) ist an einem Spreizelement (26) befestigt, über das der Stab (22) fest an dem Bauwerk befestigbar ist.

## Beschreibung

### TECHNISCHES GEBIET

Die Erfindung betrifft eine Absturzsicherung, die an einem Bauwerk bleibend angebracht wird. Derartige Absturzsicherungen dienen der Unfallverhütung, wenn das Bauwerk beispielsweise zu Reinigungs-, Wartungs- oder Instandhaltungszwecken von außen betreten werden muss.

### STAND DER TECHNIK

Bei einer ersten Art von Absturzsicherungen wird ein Rohr mit seinem unteren Ende auf eine in der Tragkonstruktion des Gebäudes verankerte Betonschraube fest aufgeschraubt. An dem anderen Ende des Rohrs ist eine Art Öse fest vorhanden. In dieser Öse können sich eine oder mehrere Personen mit ihren jeweiligen Schutzausrüstungen einhängen und so an dem Rohr befestigen. Eine solche Absturzsicherung ist aus der DE 202 15 072 U1 bekannt. Der Kopf der in der Tragkonstruktion des Bauwerk verankerten Betonschraube ragt aus dem Betonkörper heraus, so dass sich der Bereich der Schraubverbindung des Rohrs mit der Betonschraube außerhalb des Betonkörpers befindet. Im Fall eines Absturzes der an dem Rohr befestigten Person, also dem bestimmungsgemäßen Gebrauch der Absturzsicherung, knickt das Rohr um etwa 90 Grad um. Nicht nur das Rohr, sondern auch der Gewindeschaft der Betonschraube wird dabei auf Biegung beansprucht.

Aus der DE 20 2005 008 913 U1 ist eine ähnliche Absturzsicherung bekannt, bei der die Betonschraube nicht aus der Tragkonstruktion wie beispielsweise der Betondecke des Bauwerks nach oben herausragt, sondern versenkt in derselben vorhanden ist. Dadurch ragt der Bereich der Schraubverbindung in die Betondecke hinein. Das Rohr knickt somit im Fall eines Absturzes oberhalb der Betonschraube um etwa 90 Grad um. Um zu verhindern, dass der in der Betonplatte versenkte Gewindeschaft der Betonschraube Biegespannungen erleidet, darf sich die Mündung des Verankerungsloches, in die das Rohr hineintaucht, nicht aufweiten. Dies setzt einen hochfesten Betonkörper voraus, der oftmals nicht vorhanden ist.

Die DE 20 2006 018 193 U1 schlägt daher zur Aufnahme der im Fall eines Absturzes auftretenden Kräfte vor, das Rohr an einer Grundplatte zu befestigen, die einen größere Grundfläche aufweist als das Rohr und mittels mehrerer Schrauben an dem Bauwerk befestigt ist. Dadurch wirkt auf die Befestigungsschrauben im Fall eines Absturzes keine Biegespannung mehr.

Die oben genannten Absturzsicherungen verbleiben über einen langen Zeitraum von mehreren Jahren an den Bauwerken. Über die Zeit kann es vorkommen, dass sich die Befestigungsmittel lösen, so dass ein bestimmungsgemäßer Gebrauch der Absturzsicherung nicht mehr möglich ist. Da eine nachträgliche Überprüfung nicht möglich ist, müssen die Absturzsicherungen nach einer gewissen Zeit ersetzt werden, um die Sicherheit zu gewährleisten.

### DARSTELLUNG DER ERFINDUNG

Ausgehend von diesem vorbekannten Stand der Technik liegt der Erfindung die Aufgabe zugrunde, eine verbesserte Absturzsicherung anzugeben, bei der eine nachträgliche, zerstörungsfreie Überprüfung der Befestigung der Absturzsicherung an einem Bauwerk möglich ist.

Die erfindungsgemäße Absturzsicherung ist durch die Merkmale des Hauptanspruchs 1 gegeben. Sinnvolle Weiterbildungen der Erfindung sind Gegenstand von sich an den Hauptanspruch anschließenden weiteren Ansprüchen.

Die erfindungsgemäße Absturzsicherung besitzt einen Stab, dessen unteres Ende fest an dem Bauwerk angeschraubt werden kann. Der Stab ist mit einem Rohr ummantelt, so dass zwischen dem Stab und dem Rohr so viel Abstand besteht, dass eine gegenseitige Rotation von Stab und Rohr möglich wäre. Das obere Ende des Stabes endet etwa auf der Höhe des oberen Endes des Rohres oder ragt sogar ein Stück weit aus diesem heraus. An dem oberen Ende des Stabes oder der Rohrs ist zumindest eine Aufnahmeöse angeordnet, in die sich eine Person mit ihrer Schutzausrüstung einhängen kann. Dies erfolgt in der Regel mittels eines Karabinerhakens. Das untere Ende des Stabes ist an einem Spreizelement befestigt, über das der Stab fest an dem Bauwerk befestigt werden kann.

Das obere Ende des Stabes, der der Befestigung der Absturzsicherung dient, kann somit auch bei der montierten Absturzsicherung frei zugänglich bleiben, so dass eine nachträgliche Überprüfung der Verschraubung und damit der Befestigung der Absturzsicherung möglich ist.

Die Absturzsicherung soll eine abstürzende Person sicher auffangen. Sie soll sich aber bei einem unbeabsichtigtem Anstoßen oder bei sonstiger relativ geringer Krafteinwirkung nicht bleibend verformen. Die erfindungsgemäße Absturzsicherung ist daher dahingehend festigkeitsmäßig ausgelegt, dass sie sich bei einer vorgegebenen Belastung von etwa 0,7 Kilonewton bis 1,0 Kilonewton - dem Gewicht etwa einer Person - lediglich elastisch verformt.

Das Rohr ist erfindungsgemäß so ausgebildet, dass sich dieses im Absturzfall bleibend verformt und abknickt und dabei gegebenenfalls auch aufreißt, allerdings nicht völlig zerreißt. Die Aufnahmeöse soll sich nur so weit verformen und aufreißen, dass der Teil der Aufnahmeöse, an dem die Person sich mit ihrer Schutzausrüstung befestigt hat, noch ausreichend fest an dem Rohr anhängt. Konstruktiv ist dabei vorgegeben, dass das Rohr an einer bestimmten, vordefinierten Stelle abknickt. Der innenliegende Stab wird dabei entsprechend ebenfalls verformt. Dadurch ist es möglich, das Rohr mit einem geringeren Außendurchmesser auszubilden als bei herkömmlichen Absturzsicherungen, da der Stab dem System zusätzliche Stabilität verleiht.

Es hat sich als ausreichend herausgestellt, das Rohr mit einem Außendurchmesser von etwa 20 Millimetern und einer Wandstärke von etwa 1,5 Millimetern zu verwenden. Der Stab kann mit einem Außendurhmesser von etwa neun Millimetern ausreichend fest ausgebildet sein.

Die Befestigung des Spreizelements an dem unteren Ende des Stabes kann vorzugsweise über eine Schraubverbindung erfolgen. Dazu kann das untere Ende des Stabes mit einem Außengewinde versehen sein, während das Spreizelement ein passendes Innengewinde aufweisen kann. Dies ermöglicht eine sichere und dauerhafte Befestigung der beiden Bauteile aneinander. Um ein unbefugtes Hantieren an dem Spreizelement zu verhindern, kann dieses eine individuell angepasste Außenkontur aufweisen, die nicht mit herkömmlichen Werkzeugen manipuliert werden kann, so dass zum bestimmungsgemäßen Gebrauch individuelle Werkzeuge erforderlich sind, die nur berechtigten Personen zur Verfügung gestellt werden.

Das Spreizelement kann insbesondere aus Aluminium oder einer Aluminium-Legierung bestehen.

Durch eine Drehung an dem inneren Stab der Absturzsicherung kann das Spreizelement ein Stück weit in das Rohr hineingezogen werden, wodurch die Spreizwirkung entsteht. Der nicht in das Rohr hineingezogene Teil des Spreizelements spreizt sich entsprechend auf und kann so für eine sichere Befestigung der Absturzsicherung an dem Bauwerk sorgen. Dieser Effekt kann durch eine Profilierung am unteren Ende des Spreizelements zusätzlich verstärkt werden.

Um die nachträgliche Überprüfung der Verschraubung des unteren Ende des Stabes an dem Bauwerk besonders einfach durchführen zu können, kann das obere Ende des Stabes ein Stück weit über das obere Ende des Rohres überstehen. Das obere Ende des Stabes ist auf diese Weise frei zugänglich und kann jederzeit überprüft werden.

Das obere Ende des Stabes kann vorzugsweise einen Schraubenkopf aufweisen, so dass ein einfaches Nachziehen und Überprüfen möglich ist. Der Schraubenkopf kann beispielsweise einen Sechskant als Außenkontur aufweisen, so dass ein Nachziehen mittels Schraubenschlüssel möglich ist. Es wäre auch möglich, den Schraubenkopf mit einer entsprechenden Innenkontur aufzuweisen, so dass beispielsweise ein Nachziehen mittels Inbus-Schlüssel oder Torque-Schlüssel möglich ist. Um ein unbefugtes Hantieren an dem Stab zu verhindern, kann der Schraubenkopf eine individuell angepasste Außen- oder Innenkontur aufweisen, die nicht mit herkömmlichen Werkzeugen manipuliert werden kann, so dass zum bestimmungsgemäßen Gebrauch individuelle Werkzeuge erforderlich sind, die nur berechtigten Personen zur Verfügung gestellt werden. Der Schraubenkopf kann vorzugsweise an dem oberen Ende des Stabes befestigt werden können, so dass keine Nachbearbeitung des oberen Ende des Stabes erforderlich ist.

Um den Schraubenkopf vor Beschädigungen und Witterungseinflüssen zu schützen, kann eine Abdeckkappe vorhanden sein, durch die das obere Ende des Stabes mit dem Schraubenkopf abgedeckt werden kann. Die Abdeckkappe kann dabei vorzugsweise lösbar an dem Schraubenkopf befestigt werden. Eine solche Abdeckkappe kann insbesondere als Hutmutter ausgebildet sein und aus Metall oder aus Kunststoff bestehen.

In einer bevorzugten Ausführungsform kann zumindest eine Aufnahmeplatte vorhanden sein, in der die zumindest eine Aufnahmeöse angeordnet ist. Die zumindest eine Aufnahmeplatte kann dabei neben der Aufnahmeöse ein weiteres Loch aufweisen, durch das der innere Stab der Absturzsicherung verläuft. Die Aufnahmeplatte ist somit an dem inneren Stab aufgefädelt. In dieser Position kann die Aufnahmeplatte lagefixiert werden. Eine solche Art der Befestigung der Aufnahmeöse ist wirtschaftlich günstig herstellbar und kann rasch montiert werden.

Vorzugsweise können zwei Aufnahmeplatten vorhanden sein, die winkelig zueinander angeordnet sind, so dass deren Löcher miteinander fluchten. Der Innendurchmesser des Lochs in der unteren Aufnahmeplatte sollte dabei mindestens so groß sein wie der Außendurchmesser des Rohres. Dadurch können die beiden Aufnahmeplatten oben auf dem Rohr aufliegen, so dass eine definierte Position der Aufnahmeplatten ermöglicht ist. Gleichzeitig können diese nach wie vor auf dem Stab aufgefädelt vorliegen. In einer konstruktiv besonders einfachen Ausführungsform können die beiden Aufnahmeplatten miteinander verschweißt sein.

Aus Witterungsgründen bietet es sich an, die Absturzsicherung aus Edelstahl oder einem vergleichbaren korrosionsbeständigen, ausreichend stabilen Material herzustellen.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine perspektivische Ansicht der erfindungsgemäßen Absturzsicherung und
- Fig. 2: eine Explosionsdarstellung der erfindungsgemäßen Absturzsicherung gemäß Fig. 1.

### WEGE ZUM AUSFÜHREN DER ERFINDUNG

Die erfindungsgemäße Absturzsicherung 10 ist in den Fig. 1 und 2 dargestellt. Die Absturzsicherung besitzt ein Rohr 20, das im vorliegenden Beispielsfall einen Außendurchmesser von etwa 20 Millimetern und eine Wandstärke von etwa 1,5 Millimetern aufweist. Das Rohr 20 ist über einen Stab 22 gestülpt. Der Stab 22 besitzt im vorliegenden Beispielsfall einen Außendurchmesser von etwa 9 Millimetern.

An dem unteren Ende 24 des Stabes 22 ist ein Spreizelement 26 befestigt. Das Gewindeelement 26 besitzt dazu ein Innengewinde, das auf das mit einem Außengewinde versehene untere Ende 24 des Stabes 22 aufgeschraubt werden kann. Das Spreizelement 26 besitzt darüber hinaus eine Profilierung 28, die im vorliegenden Beispielsfall lediglich im unteren Bereich des Spreizelement 26 vorhanden ist. Im Gegensatz zu der in der Zeichnung dargestellten Ausführungsform könnte das Spreizelement auch einteilig mit dem unteren Ende des Stabes vorliegen.

Das untere Ende 30 des Rohrs 20 stößt im vorliegenden Beispielsfall an das Spreizelement 26 an. Durch eine Drehung des innenliegenden Stabes 22 wird das Spreizelement 26 ein Stück weit in das Rohr 20 hineingezogen, wobei sich der untere Bereich des Spreizelement 26, der mit der Profilierung 28 versehen ist, aufspreizt. Dadurch wird eine sichere Verankerung des Spreizelements 26 und damit der gesamten Absturzsicherung 10 an dem Bauwerk erreicht.

Das obere Ende 32 des Stabes 22 ragt im vorliegenden Beispielsfall ein Stück weit aus dem oberen Ende 34 des Rohrs 20 heraus. Das obere Ende 32 des Stabes 22 ist somit frei zugänglich, so dass jederzeit eine zerstörungsfreie Überprüfung oder auch ein Nachziehen der Befestigung des Stabes an der Tragkonstruktion des Bauwerks möglich ist.

An dem oberen Ende 32 des Stabes 22 sind im vorliegenden Beispielsfall zwei Aufnahmeplatten 40,42 befestigt. Die beiden Aufnahmeplatten 40, 42 sind jeweils etwa rechteckig ausgebildet und mit jeweils zwei Aufnahmeösen 44 versehen. In die Aufnahmeösen 44 kann sich jeweils eine Person mit ihrer Schutzausrüstung einhängen und somit sichern. Zwischen den Aufnahmeösen 44 ist in den beiden Aufnahmeplatten 40, 42 jeweils ein weiteres Loch 46, 48 ausgebildet. Die beiden Aufnahmeplatten 40,42 sind etwa rechtwinklig übereinander gelegt und miteinander verschweißt, so dass die beiden Aufnahmeplatten 40, 42 gemeinsam die Form eines Kreuzes aufweisen. Die weiteren Löcher 46, 48 in den beiden Aufnahmeplatten fluchten dabei miteinander. Das Loch 46 in der unteren Aufnahmeplatte 40 weist dabei einen Durchmesser auf, der etwas größer ist als der Außendurchmesser des Rohrs 20. Das Loch 48 in der oberen Aufnahmeplatte 42 weist dagegen einen kleinen Durchmesser auf, der zwar größer ist als der Außendurchmesser des Stabes 22, jedoch kleiner als der Außendurchmesser des Rohrs 20. Dadurch kann lediglich der Stab 22, nicht jedoch das Rohr 20 durch das Loch 48 geführt werden. Die beiden Aufnahmeplatten 40,42 liegen somit mit der oberen Aufnahmeplatte 42 auf dem oberen Ende 34 des Rohres 20 auf.

Das obere Ende 32 des Stabes 22 ist im vorliegenden Beispielsfall an einem Gewindeelement 50 befestigt. Das obere Ende 32 des Stabes 22 ist dazu fest in das Gewindeelement 50 eingeschoben. Zusätzlich dazu kann das Gewindeelement 50 über eine Schweißverbindung an dem oberen Ende 32 des Stabes 22 gesichert werden.

Das Gewindeelement 50 dient einerseits als Schraubenkopf für den Stab 22, um den Stab mit einem geeigneten Werkzeug fest an der Tragkonstruktion des Bauwerks anschrauben zu können. Andererseits kann an dem Gewindeelement 50 eine Abdeckkappe 52 aufgeschraubt werden, um das Gewindeelement 50 und damit auch das obere Ende 32 des Stabes 22 vor Witterungseinflüssen und gegen Beschädigungen zu schützen. Im Gegensatz zu dem hier dargestellten Ausführungsbeispiel könnte das Gewindeelement 50 auch einteilig mit dem oberen Ende 32 des Stabes 22 vorliegen.

Darüber hinaus kann das Gewindeelement 50 auch dazu dienen, die Aufnahmeplatten 40,42 auf dem oberen Ende 34 des Rohrs 20 in ihrer Lage zu fixieren. So können die beiden Aufnahmeplatten 40, 42 zwischen dem oberen Ende 34 des Rohrs 20 und dem Gewindeelement 50 festgeklemmt werden.

Beim bestimmungsgemäßen Gebrauch der Absturzsicherung 10 kann sich diejenige Aufnahmeöse 44, in die sich die abstürzende Person eingehängt hat, zu einem Langloch aufweiten. Gleichzeitig knickt das Rohr 20 an einer definierten Stelle ab. Dadurch verbiegt sich auch der innen liegende Stab 22. Das Rohr 20 der Absturzsicherung 10 kann somit - bei gleichbleibender Wandstärke - einen deutlich geringeren Außendurchmesser aufweisen als bei bekannten Absturzsicherungen dieser Art, die keinen innen liegenden Stab 22 aufweisen.

## Patentansprüche

1. Absturzsichenmg (10) bei vertikalen, horizontalen oder geneigten Flächen von Bauwerken,
- mit einem Stab (22), dessen unteres Ende (24) fest an dem Bauwerk anschraubbar ist,
- mit einem Rohr (20), innerhalb dessen der Stab (22) angeordnet ist,
- mit zumindest einer Aufnahmeöse (44), die an dem oberen Ende (34) des Rohrs (20) oder dem oberen Ende (32) des Stabes (22) angeordnet ist,
- wobei das obere Ende (32) des Stabes (22) etwa auf der Höhe des oberen Endes (34) des Rohrs (20) endet oder oben aus diesem herausragt.
- **dadurch gekennzeichnet, dass**
- das untere Ende (24) des Stabes (22) an einem Spreizelement (26) befestigt ist, über das der Stab (22) fest an dem Bauwerk befestigbar ist.

2. Absturzsicherung nach Anspruch 1,
- **dadurch gekennzeichnet, dass**
- das Spreizelement (26) ein Innengewinde aufweist,
- das untere Ende (24) des Stabes (22) ein Außengewinde aufweist.

3. Absturzsicherung nach Anspruch 1 oder 2,
- **dadurch gekennzeichnet, dass**
- das Spreizelement (26) zumindest bereichsweise eine Profilierung (28) aufweist.

4. Absturzsicherung nach einem der Ansprüche 1, bis 3,
- **dadurch gekennzeichnet, dass**
- das andere, obere Ende (32) des Stabes (22) über das obere Ende (34) des Rohrs (20) übersteht.

5. Absturzsicherung nach einem der vorstehenden Ansprüche,
- **dadurch gekennzeichnet, dass**
- an dem anderen, oberen Ende (32) des Stabes (22) ein Schraubenkopf (50) vorhanden ist.

6. Absturzsicherung nach Anspruch 5,
- **dadurch gekennzeichnet, dass**
- der Schraubenkopf (50) an dem oberen Ende (32) des Stabes (22) befestigt ist.

7. Absturzsicherung nach Anspruch 5 oder 6,
- **dadurch gekennzeichnet, dass**
- eine Abdeckkappe (52) vorhanden ist, durch die das obere Ende (32) des Stabes (22) mit dem Schraubenkopf (50) abdeckbar ist.

8. Absturzsicherung nach Anspruch 7,
- **dadurch gekennzeichnet, dass**
- die Abdeckkappe (52) lösbar an dem Schraubenkopf (50) befestigt ist.

9. Absturzsicherung nach einem der vorstehenden Ansprüche,
- **dadurch gekennzeichnet, dass**
- zumindest eine Aufnahmeplatte (40,42) vorhanden ist, die zumindest eine Aufnahmeöse (44) aufweist,
- die zumindest eine Aufnahmeplatte (40,42) ein Loch (56, 58) aufweist, durch das der innere Stab (22) verläuft,
- die Aufnahmeplatte (40, 42) in dieser Position lagefixierbar ist.

10. Absturzsicherung nach Anspruch 9,
- **dadurch gekennzeichnet, dass**
- zwei Aufnahmeplatten (40,42) vorhanden sind, die so winklig zueinander angeordnet sind, dass deren Löcher (46, 48) miteinander fluchten,
- der Innendurchmesser des Lochs (40) in der unteren Aufnahmeplatte (40) mindestens so groß ist wie der Außendurchmesser des Rohres (20).

11. Absturzsicherung nach Anspruch 10,
- **dadurch gekennzeichnet, dass**
- die beiden Aufnahmeplatten (40, 42) miteinander verschweißt sind.

12. Absturzsicherung nach Anspruch 10 oder 11,
- **dadurch gekennzeichnet, dass**
- die zumindest eine Aufnahmeplatte (40, 42) zwischen dem oberen Rand des Rohres (20) und dem Schraubenkopf (50) am oberen Ende (32) des Stabes (22) eingeklemmt vorhanden ist.
